# FASCICULE DE BREVET EUROPEEN

(11) **EP 1 935 269 B1**
(45) Date de publication et mention de la délivrance du brevet: **20.01.2010**
(21) Numéro de dépôt: 07024900.8
(22) Date de dépôt: 21.12.2007
(51) Int. Cl.: A43B 5/04

(54) **Chaussure de sport**
Sportschuh
Sports shoe

(30) Priorité: 21.12.2006 FR 0611300
(43) Date de publication de la demande: 25.06.2008
(73) Titulaire: SALOMON S.A.S., 74370 Metz-Tessy (FR)
(72) Inventeur: Marechal, Pierre Alexis, 74000 Annecy (FR)

(56) Documents cités:
- EP-A- 0 317 764
- EP-A- 0 371 915
- EP-A1- 0 724 850
- WO-A-03/077695
- US-A- 5 109 615

## Description

La présente invention concerne une chaussure de sport à tige montante comportant des dispositifs de serrage pour son maintien sur le bas de jambe du porteur et se rapporte à un dispositif d'ajustement d'une portion de son pourtour à la configuration de la partie du bas de jambe située en vis-à-vis, indépendamment des dispositifs de serrage.

Les dispositifs d'ajustement de ce type connus dans les chaussures de ski, par exemple, sont généralement situés sur le côté de la tige qui se trouve à l'opposé des dispositifs de serrage. Ils ont pour fonction d'améliorer l'adaptation de la partie supérieure de la tige à la morphologie de la jambe du skieur, et éventuellement, de régler l'angle d'avancée. Les variations les plus importantes de la morphologie de la jambe se situant au niveau des masses musculaires, notamment des mollets, c'est donc à la partie postérieure de la tige que les dispositifs d'ajustement sont le plus souvent mis en oeuvre. A titre d'exemple, le brevet FR 2 357 197 décrit un dispositif d'ajustement placé à la partie postérieure de la tige des chaussures.

Ce dispositif présente une échancrure verticale ouverte vers le haut et réalisée dans la partie postérieure de la tige. Un dispositif de blocage à tendeur agissant sur une languette transversale ou un câble retient les bords de l'échancrure à un écartement donné fonction de la longueur de la languette ou du câble rendue active. Ainsi, lorsqu'il s'agit de procéder à une adaptation à un gros mollet ou à une diminution de l'angle d'avancée, on augmente la longueur active de la languette ou du câble du dispositif de blocage. Les bords de l'échancrure peuvent alors s'écarter pour donner le passage au mollet ou permettre un certain redressement de la jambe, c'est-à-dire une diminution de l'angle d'avancée. Dans ce dernier cas, il est évident que les dispositifs de serrage de la tige sont alors resserrés afin de conserver toujours le même périmètre d'enveloppement de la tige sur le bas de jambe du skieur. Inversement, pour ajuster la tige à un petit mollet ou pour augmenter l'angle d'avancée, on diminue la longueur active de la languette ou du câble pour provoquer le rapprochement des bords de l'échancrure qui viennent en contact du mollet ou repoussent ce dernier vers l'avant, ce qui accentue l'angle d'avancée. Dans ce dernier cas, les dispositifs de serrage de la tige sont desserrés afin de conserver toujours le même périmètre d'enveloppement de la tige sur le bas de jambe. Ce dispositif d'ajustement ne peut valablement être fonctionnel que pour les chaussures de sport à tige relativement souple. D'autre part, ce dispositif est prévu pour être desserré après chaque utilisation et nécessite que, à chaque nouvelle utilisation, l'utilisateur retrouve ou se souvienne du réglage qui lui convient.

Toujours à titre d'exemple, on peut aussi citer la demande de brevet EP 371 915 qui illustre un dispositif d'ajustement du même type que précédemment, mais qui, dans ce cas, est doté d'un volet articulé à la partie inférieure de l'échancrure verticale qu'il ferme. Dans ce dispositif d'ajustement, c'est le volet qui agit sur les bords de l'échancrure et qui détermine la modification du pourtour d'enveloppement de la tige sur le bas de jambe au moyen d'éléments de liaison réglables situés sur les ailes dudit volet. A la différence du dispositif d'ajustement évoqué précédemment, ce dispositif bloque les bords de l'échancrure autant dans le sens de leur rapprochement que de leur éloignement, et assure donc un appui ferme pour le bas de jambe du porteur même si la direction des efforts est désaxée par rapport à l'échancrure. Par contre, du fait qu'il met en oeuvre un volet essentiellement articulé à la partie inférieure de l'échancrure, la surface ou zone d'appui que le volet offre pour le bas de jambe varie selon son inclinaison. En effet, lorsque le volet est basculé vers l'arrière pour augmenter le périmètre d'enveloppement de la tige, la surface d'appui offerte est sensiblement égale à celle, totale, dudit volet, ce qui permet de disperser les pressions sur une grande surface. Par contre, plus le volet est basculé vers l'avant pour diminuer le périmètre d'enveloppement de la tige, plus la surface d'appui offerte s'amenuise vers la bordure supérieure du volet. Dans ce cas, les efforts du bas de jambe ne sont répartis que sur une petite surface, ce qui génère des surpressions douloureuses pour le porteur dans cette zone de contact avec le volet. De plus, un tel dispositif nécessite pour l'utilisateur la manipulation de nombreuses pièces indépendantes de petite taille, telles que des barrettes et des vis. Ceci peut être difficile dans un environnement de sport d'hiver où l'on porte souvent des gants.

Le brevet US 5 109 615 illustre le préambule de la revendication 1.

La présente invention a pour objectif de fournir une chaussure de sport comportant un collier placé au dessus de l'articulation de la cheville et comportant un dispositif d'ajustement du volume dudit collier à la morphologie du mollet de l'utilisateur, lequel dispositif d'ajustement permettant de s'affranchir des limitations posées par les dispositifs connus dans l'art antérieur. Notamment, l'invention a pour objectif de fournir un dispositif d'ajustement du volume du collier au mollet utilisable pour des chaussures à coque rigide qui soit différent des solutions existantes.

La présente invention a également pour objectif de fournir une chaussure de sport comportant un collier et un dispositif d'ajustement du volume dudit collier à la morphologie du mollet qui permette un réglage mémorisé.

La présente invention a également pour objectif de fournir une chaussure de sport comportant un collier et un dispositif d'ajustement du volume dudit collier à la morphologie du mollet qui améliore le confort pour une meilleure répartition des efforts exercés par la partie postérieure de la chaussure sur le bas de jambe de l'utilisateur.

La présente invention a également pour objectif de fournir une chaussure de sport comportant un collier et un dispositif d'ajustement du volume dudit collier à la morphologie du mollet qui autorise une manipulation aisée par l'utilisateur.

La présente invention a également pour objectif de fournir une chaussure de sport comportant un chausson de confort, un collier et un dispositif d'ajustement du volume dudit collier à la morphologie du mollet qui assure également une meilleure adaptation du volume du chausson de confort à la morphologie du mollet de l'utilisateur.

L'objectif de l'invention est obtenu par la fourniture d'une chaussure de sport comportant une tige montante au-dessus de l'articulation de la cheville et au moins un collier rigide entourant le bas de jambe d'un utilisateur, ladite chaussure comportant un dispositif d'ajustement du volume dudit collier à la morphologie du mollet de l'utilisateur, ledit dispositif d'ajustement comprenant une cale placée à l'intérieur dudit collier, ladite cale étant fixée audit collier par l'intermédiaire d'au moins un pivot et en ce que ladite cale est également fixée audit collier par l'intermédiaire d'un moyen d'attache permettant le déplacement relatif de ladite cale par rapport audit collier ainsi qu'une déformation de celle-ci.

Avantageusement la déformation de la cale permet une meilleure adaptation de celle-ci à la morphologie du mollet de l'utilisateur tout en assurant une répartition harmonieuse des efforts qu'y exerce la chaussure.

De préférence, ledit moyen d'attache est constitué par une platine équipée d'un corps cylindrique d'axe A1 qui est reçu dans une première ouverture circulaire ménagée dans ledit collier, et d'un rivet qui est reçu dans une deuxième ouverture circulaire ménagée dans ladite cale et qui est reçu dans une troisième ouverture circulaire d'axe A2 ménagée dans ledit corps, ledit axe A2 et ledit axe A1 n'étant pas coaxial.

Dans un mode de réalisation de l'invention, ladite cale est fixée par l'intermédiaire d'un premier pivot et d'un deuxième pivot, lesquels sont placés sur les côtés dudit collier et de telle façon que l'axe Ap1 dudit premier pivot et l'axe Ap2 dudit deuxième pivot soient situés dans un premier plan P1, sensiblement horizontal et en ce que ledit moyen d'attache n'est pas fixé dans ledit premier plan P1.

De préférence, ladite cale comprend au moins une entaille permettant la déformation de celle-ci.

Dans un mode de réalisation de l'invention, la chaussure comprend un chausson de confort et ledit chausson comprend une ouverture arrière et une languette arrière. La languette arrière est fixée au chausson à sa base et peut librement effectuer un mouvement de basculement antério-postérieur par rapport à cette base. Comme cette languette arrière se trouve placée sous la cale, elle peut l'accompagner dans son mouvement pour améliorer plus encore l'adaptation du volume chaussant de la chaussure à la morphologie de l'utilisateur.

L'invention sera mieux comprise à la lecture de la description qui suit à laquelle est annexé le dessin dans lequel:
La figure 1 est une vue en perspective d'un mode de réalisation de l'invention.
La figure 2 est une vue coupe partielle du collier de la chaussure décrite à la figure 1, dans la configuration petit volume.
La figure 3 est une vue coupe partielle du collier de la chaussure décrite à la figure 1, dans la configuration grand volume.
La figure 4 est une vue en perspective avant du moyen d'attache.
La figure 5 est une vue en perspective arrière du moyen d'attache.
La figure 6 est une vue en perspective arrière du chausson.

La figure 1 décrit une chaussure 1 de ski en vue de perspective arrière. Elle est constituée d'une tige extérieure montante, à l'intérieur de laquelle est inséré un chausson de confort 20. La tige comprend un bas de coque 2 surmonté d'un collier 3.

Pour assurer la fermeture du bas de coque 2, deux crochets 4 sont placés sur le bas de coque 2. Pour assurer la fermeture du collier 3, deux crochets 4 sont également placés sur les côtés latéraux du collier 3 auxquels s'ajoute une sangle bas de jambe 5, souple, placée au sommet de la tige. Les crochets sont de type connu et ne seront pas décrits de façon détaillée dans la suite de cette demande.

Le dispositif d'ajustement 26 est visible dans la partie supérieure du collier. Il comprend une cale 8 fixée à l'intérieur du collier et un moyen d'attache 11 fixé à l'arrière du collier 3. Le dispositif d'ajustement 26 comprend également deux pivots 6,7 qui relient la cale au collier et qui sont sur les côtés du collier et dont seul le premier pivot 6 est visible sur cette figure.

La figure 2 décrit en coupe partielle la partie supérieure du collier. Cette coupe est effectuée selon le plan longitudinal vertical de la chaussure. On peut y voir la partie supérieure du collier 3 ainsi que la cale 8 du dispositif d'ajustement 26 du volume.

La cale 8 a sensiblement la forme d'une tuile, c'est-à-dire une portion de cylindre. Sa forme épouse la forme intérieure de la partie postérieure du collier 3, dans lequel elle est reçue. La partie supérieure de la cale 8 dépasse de la partie supérieure du collier 3. Deux entailles 29 ménagées dans la partie inférieure de la cale 8 facilitent la déformation de celle-ci comme on le verra plus bas.

Le collier 3 comprend une échancrure 25 au sommet de sa partie postérieure. Cette échancrure rend possible une certaine déformation de celui-ci.

La cale 8 comporte trois point de fixation au collier 3. Tout d'abord elle est fixée au niveau de deux pivots, le premier pivot 6 et le deuxième pivot 7 qui sont placés latéralement sur le collier 3. Sur la figure 2 seul le premier pivot 6 est visible. Le troisième point de fixation de la cale 8 au collier 8 est réalisé par l'intermédiaire d'un moyen d'attache 11. Ce moyen d'attache 11 est caractérisé par le fait qu'il permet le déplacement relatif de la cale par rapport au collier.

L'axe Ap1 et l'axe Ap2 du premier 6 et du deuxième pivot 7 sont situés dans un même plan P1 qui est sensiblement horizontal. D'autre part, l'axe Ap1 du premier pivot et l'axe Ap2 du deuxième pivot sont sensiblement coaxiaux. Bien entendu compte tenu de la forme ovoïde de la section horizontale du collier, les axes Ap1 et Ap2 ne sont jamais exactement coaxiaux. Cependant ils permettent une articulation de la cale 8 par rapport au collier 3 suivant un axe passant par le premier et le deuxième pivot. Cet axe est sensiblement perpendiculaire au plan longitudinal vertical de la chaussure.

Les figures 4 et 5 décrivent en détail le moyen d'attache 11 ainsi que la rondelle 14 dans laquelle ce dernier est reçu. Le moyen d'attache 11 est placé dans la partie postérieure du collier 3 et il est caractérisé par le fait qu'il autorise et engendre le mouvement relatif de la cale 8 par rapport au collier 3. Ledit mouvement relatif étant, comme on vient de le voir, un mouvement rotatif autour du premier 6 et du deuxième pivot 7.

La rondelle 14 comprend des éléments d'ancrage qui permettent de la fixer dans le collier 3. Une fois en place, la rondelle 14 est solidaire du collier 3. La rondelle 14 comprend également une couronne 17 dans laquelle sont ménagés deux renfoncements 18 diamétralement opposés ainsi qu'une butée 15 sur l'un de ses côtés. La rondelle 14 est percée d'une première ouverture 9 circulaire d'axe A1.

Le moyen d'attache 11 comprend une platine 12 ainsi qu'un corps 13. La platine 12 ainsi que le corps 13 sont des éléments sensiblement cylindriques dont l'axe est le même que celui de la rondelle, c'est-à-dire l'axe A1. La platine 12 comprend à sa partie externe une empreinte 27 destinée à recevoir un outil ou tout autre ustensile servant d'outil, telle qu'une pièce de monnaie. A sa partie interne, c'est-à-dire la partie qui se tiendra au contact de la couronne 17 de la rondelle 14, la platine 12 dispose de deux bossages 19 disposés diamétralement l'un par rapport à l'autre et de forme complémentaire à ceux des renfoncements 18 ménagés dans la couronne 17 de la rondelle 14.

La platine 12 est également équipée d'un secteur 16 qui en fait saillie et qui est destiné à coopérer avec la butée 15 de la rondelle 14. La butée 14 et le secteur 16 permettent de définir deux positions extrêmes dans le mouvement de rotation que fait le moyen d'attache 11 par rapport à la rondelle 14. Ces deux positions sont diamétralement opposées.

Dans chacune de ces positions extrêmes, les bossages 19 de la platine viennent à l'intérieur des renfoncements 18 de la rondelle. Ainsi ces positions définissent des positions stables du mouvement de rotation du moyen d'attache par rapport à la rondelle.

Le corps 13 du moyen d'attache 11 est percé d'une troisième ouverture 24. Cette troisième ouverture 24, est décentrée par rapport à l'axe A1 du corps. La troisième ouverture 24 est centrée autour d'un axe A2 qui est parallèle à l'axe A1 mais distante de celui-ci d'une valeur "e".

Le moyen d'attache 11 comprend également un rivet 28 qui est visible à la figure 2. Le rivet 28 qui traverse une seconde ouverture 10 de forme circulaire ménagée dans la cale 8, est reçu dans la troisième ouverture 24 du corps.

Le moyen d'attache 11 fonctionne comme un bouton excentrique reliant la partie postérieure de la cale 8 avec la partie postérieure du collier 3. La distance "e" séparant l'axe A1 de l'axe A2 détermine l'amplitude du mouvement relatif de la cale par rapport au collier.

Lorsque le moyen d'attache 11 est en place dans la rondelle 14, laquelle est solidaire du collier 3, l'axe A1 ne se trouve pas dans le plan P1, mais en dessous de ce dernier.

La figure 2 et la figure 3 montrent successivement le dispositif d'ajustement 26 dans la position "petit volume" et dans la position "grand volume". A la figure 2, la platine 12 est tournée de telle façon que l'axe A2 de la troisième ouverture qui se trouve être également l'axe du rivet 28 se trouve au-dessus de l'axe A1. Entre le moyen d'attache et le premier pivot 6 la cale 8 dispose d'une entaille 29 lui permettant de se déformer. Bien entendu et bien qu'elle ne soit pas visible sur cette figure en coupe, une entaille similaire est ménagée entre le moyen d'attache et le deuxième pivot 7.

A la figure 3 la platine 12 est tournée de telle façon que l'axe A2 du rivet 28 est placé en dessous de l'axe A1 de la platine. La cale 8 est alors dans la configuration "grand volume". Entre la position "petit volume" et la position "grand volume" le troisième point de fixation de la cale 8 au collier 3 a été déplacé vers le bas d'une distance égale au double de l'excentricité du bouton excentrique, c'est-à-dire d'une valeur " 2 x e ". Ce déplacement du troisième point de fixation engendre une déformation de la cale qui est favorisé par la présence des entailles 29.

Comme on peut le voir à la figure 3, la déformation de la cale 8 a pour conséquence que la partie supérieure de la cale 8 se retrouve déplacée vers l'arrière par rapport à sa position "petit volume".

Dans cette position, le mouvement vers l'arrière de la cale 8 et la déformation de celle-ci est facilitée par la présence de l'échancrure 25 qui est ménagée dans le collier 3.

D'autre part la déformation de la cale a pour conséquence de lui donner une forme qui respecte mieux la morphologie de l'utilisateur et assure une bonne répartition des efforts exercés par la partie postérieure de la chaussure.

Dans un autre mode de réalisation, non décrit ici, des moyens de coulissement sont prévus entre la partie supérieure de la cale 8 et la partie supérieure du collier 3 de façon à ce que la partie supérieure du collier 3 se déforme en même temps que la cale 8.

La figure 6 décrit le chausson de confort 20 alors qu'il est retiré de la tige extérieure. Il est constitué par un assemblage de différentes matières assurant un bon confort pour l'utilisateur. De façon connue, une ouverture antérieure est ménagée entre deux rabats 21. Une languette avant 22 est placée dans cette ouverture antérieure.

Une ouverture arrière 30 est ménagée dans la partie supérieure du chausson 20. Une languette arrière 23 est placée dans l'ouverture arrière 30. La languette arrière 23 est reliée au chausson 20 au niveau de la partie inférieure de l'ouverture arrière. Ainsi la languette arrière 23 peut être animée d'un mouvement de basculement antério-postérieur.

Lorsque le chausson 20 est en place dans la tige, la cale 8 et la languette arrière 23 sont en contact. Si bien que la cale 8 dans son mouvement articulé autour des premiers et deuxième pivot entraîne avec elle le mouvement de la languette arrière 23. Un tel mouvement de la languette arrière assure une meilleure adaptation du chausson 20 à la morphologie du mollet en regard avec le mouvement de la cale 8.

L'invention ne se limite pas au mode de réalisation décrit ici à titre d'exemple et elle concerne toute réalisation équivalente.

### NOMENCLATURE

- 1-: chaussure
- 2-: bas de coque
- 3-: collier
- 4-: crochet
- 5-: sangle bas de jambe
- 6-: premier pivot
- 7-: deuxième pivot
- 8-: cale
- 9-: première ouverture
- 10-: deuxième ouverture
- 11-: moyen d'attache
- 12-: platine
- 13-: corps
- 14-: rondelle
- 15-: butée
- 16-: secteur
- 17-: couronne
- 18-: renfoncement
- 19-: bossage
- 20-: chausson
- 21-: rabat
- 22-: languette avant
- 23-: languette arrière
- 24-: troisième ouverture
- 25-: échancrure
- 26-: dispositif d'ajustement du volume
- 27-: empreinte
- 28-: rivet
- 29-: entaille
- 30-: ouverture arrière

## Revendications

1. Chaussure (1) de sport comportant une tige montante au-dessus de l'articulation de la cheville et au moins un collier (3) rigide entourant le bas de jambe d'un utilisateur, ladite chaussure (1) comportant un dispositif d'ajustement (26) du volume dudit collier (3) à la morphologie du mollet de l'utilisateur, ledit dispositif d'ajustement (26) comprend une cale (8) placée à l'intérieur dudit collier, ladite cale (8) étant fixée audit collier (3) par l'intermédiaire d'au moins un pivot (6, 7) et en ce que ladite cale (8) est également fixée audit collier (3) par l'intermédiaire d'un moyen d'attache (11), **caractérisée en ce que** ledit moyen d'attache permet le déplacement relatif de ladite cale (8) par rapport audit collier (3) ainsi qu'une déformation de celle-ci.

2. Chaussure de sport selon la revendication 1, **caractérisée en ce que** ledit moyen d'attache (11) est constitué par une platine (12) équipée d'un corps cylindrique (13) d'axe A1 et reçu dans une première ouverture (9) circulaire ménagée dans ledit collier (3), et d'un rivet (28) reçu dans une deuxième ouverture (10) circulaire ménagée dans ladite cale (8) et reçu dans une troisième ouverture (24) circulaire d'axe A2 ménagée dans ledit corps (13) , ledit axe A2 et ledit axe A1 n'étant pas coaxial.

3. Chaussure de sport selon la revendication 1, **caractérisée en ce que** ladite cale (8) est fixée par l'intermédiaire d'un premier pivot (6) et d'un deuxième pivot (7), lesquels sont placés sur les côtés dudit collier (3) et de telle façon que l'axe Ap1 dudit premier pivot (6) et l'axe Ap2 dudit deuxième pivot (7) soient situés dans un premier plan P1, sensiblement horizontal et **en ce que** ledit moyen d'attache (11) n'est pas fixé dans ledit premier plan P1.

4. Chaussure de sport selon l'une des revendications précédentes, **caractérisée en ce que** ladite cale (8) comprend au moins une entaille (29) permettant la déformation de celle-ci.

5. Chaussure de sport selon l'une des revendications précédentes, **caractérisée en ce qu'**elle comprend un chausson (20) de confort et **en ce que** ledit chausson (20) comprend une ouverture arrière (30) et une languette arrière (23).

## Claims

1. Sports boot (1) comprising an upper rising above the ankle articulation and at least one rigid collar (3) surrounding the user's lower leg, said boot (1) comprising a device (26) for adjusting the volume of said collar (3) to the morphology of the user's calf, said adjusting device (26) including a wedge (8) positioned within said collar, said wedge (8) being fixed to said collar (3) via at least one pivot (6, 7), and said wedge (8) also being fixed to said collar (3) via a fastening means (11), **characterized in that** said fastening means enables the relative displacement of said wedge (8) with respect to said collar (3), as well as a deformation the latter.

2. Sports boot according to claim 1, **characterized in that** said fastening means (11) is constituted by a plate (12) equipped with a cylindrical body (13) having an axis A1 and received in a first circular opening (9) provided in said collar (3), and with a rivet (28) received in a second circular opening (10) provided in said wedge (8) and received in a third circular opening (24) having an axis A2 provided in said body (13), said axis A2 and said axis A1 being noncoaxial.

3. Sports boot according to claim 1, **characterized in that** said wedge (8) is fixed via a first pivot (6) and a second pivot (7), which are positioned on the sides of said collar (3), and such that the axis Ap1 of said first pivot (6) and the axis Ap2 of said second pivot (7) are located in a first substantially horizontal plane P1, and **in that** said fastening means (11) is not fixed in said first plane P1.

4. Sports boot according to one of the preceding claims, **characterized in that** said wedge (8) includes at least one notch (29) enabling the deformation thereof.

5. Sports boot according to one of the preceding claims, **characterized in that** it includes a comfort liner (20), and **in that** said liner (20) includes a rear opening (30) and a rear tongue (23).

## Patentansprüche

1. Sportschuh (1), aufweisend einen Schaft, der über das Knöchelgelenk ansteigt, und einen steifen Kragen (3), welcher das untere Bein des Benutzers umgibt, wobei der Schuh (1) eine Einstellvorrichtung (26) des Volumens des Kragens (3) an die Morphologie der Wade des Benutzers aufweist, welche eine Zwischenlage aufweist, die im Inneren des Kragens angeordnet ist und an dem Kragen mit Hilfe mindestens eines Zapfens (6, 7) befestigt ist, und die Zwischenlage (8) an dem Kragen (3) ebenfalls mit Hilfe eines Befestigungsmittels (11) befestigt ist, **dadurch gekennzeichnet, dass** das Befestigungsmittel die relative Verschiebung der Zwischenlage (8) im Verhältnis zum Kragen (3) sowie eine Verformung der Zwischenlage erlaubt.

2. Sportschuh nach Anspruch 1, **dadurch gekennzeichnet, dass** das Befestigungsmittel (11) aus einem Schloss (12) besteht, ausgebildet mit einem zylindrischen Körper (13) mit einer Achse A1 und aufgenommen in einer ersten kreisförmigen Öffnung (9), ausgenommen in dem Kragen (3), und mit einem Niet (28), aufgenommen in einer zweiten kreisförmigen Öffnung (10), ausgenommen in der Zwischenlage (8) und aufgenommen in einer dritten kreisförmigen Öffnung (24) mit einer Achse A2, ausgenommen in dem Körper (13), wobei die Achse A2 und die Achse A1 nicht koaxial sind.

3. Sportschuh nach Anspruch 1, **dadurch gekennzeichnet, dass** die Zwischenlage (8) mit Hilfe eines ersten Zapfens (6) und eines zweiten Zapfens (7) befestigt ist, welche auf den Seiten des Kragens (3) und derart angeordnet sind, dass die Achse Ap1 des ersten Zapfens (6) und die Achse Ap2 des zweiten Zapfens (7) in einer ersten im Wesentlichen horizontalen Ebene P1 angeordnet sind, und dass das Befestigungsmittel (11) nicht in der ersten Ebene P1 befestigt ist.

4. Sportschuh nach einem der vorhergehenden Ansprüche, **dadurch gekennzeichnet, dass** die Zwischenlage (8) mindestens einen Einschnitt (29) aufweist, welcher eine Verformung der Zwischenlage erlaubt.

5. Sportschuh nach einem der vorhergehenden Ansprüche, **dadurch gekennzeichnet, dass** er einen Komfort-Innenschuh (20) aufweist, und dass der Innenschuh (20) eine hintere Öffnung (30) und eine hintere Zunge (23) aufweist.
